# EUROPÄISCHE PATENTSCHRIFT

(11) **EP 0 737 781 B1**
(45) Veröffentlichungstag und Bekanntmachung des Hinweises auf die Patenterteilung: **22.09.1999**
(21) Anmeldenummer: 96105364.2
(22) Anmeldetag: 03.04.1996
(51) Int. Cl.: E01F 15/14

(54) **Vorrichtung zum Verbinden von Dämpfelementen**
Device for connecting cushioning elements
Dispositif pour la jonction d'éléments d'amortissement

(30) Priorität: 11.04.1995 DE 29506251 U
(43) Veröffentlichungstag der Anmeldung: 16.10.1996
(73) Patentinhaber: SPS SCHUTZPLANKEN GMBH, D-63743 Aschaffenburg (DE)
(72) Erfinder: Urlberger, Karl, 63743 Aschaffenburg (DE)
(74) Vertreter: Sperling, Rüdiger, Dipl.-Ing. Dipl.-Wirtsch.-Ing.

(56) Entgegenhaltungen:
- DE-A- 2 816 487
- DE-U- 8 905 428
- DE-U- 29 506 251
- FR-A- 2 691 124
- US-A- 3 845 936

## Beschreibung

Die Erfindung betrifft einen Schutzplankenanpralldämpfer zur Verwendung vor Hindernissen an Kraftfahrzeug-Verkehrswegen mit einer Vielzahl vor einer Betonabstützung angeordneten Dämpfelementen, die untereinander durch eine die Aufprallenergie absorbierende Vorrichtung verbunden sind.

Eine gattungsgemäße Vorrichtung zum Verbinden von Dämpfelementen ist aus der US-A-3,845,936 bekannt. Die Druckschrift zeigt mehrere Schutzplankenanpralldämpfer mit davor aufgereihten Dämpfelementen auf. Die Dämpfelemente sind in Verkehrsrichtung sowie quer zur Verkehrsrichtung miteinander verbunden. Direkt benachbarte Dämpfelemente sind an ihrer Ober- und Unterseite über ein aufgestecktes U, eine Schraube und ein keilförmiges Gegenstück fest miteinander verklemmt. Die Dämpfelemente, die senkrecht zur Verkehrsrichtung gesehen beabstandet sind, sind miteinander über zwei teleskopartig ineinander gleitende Profilstähle miteinander verbunden. Die Gleitbewegung wird durch eine Schraube und ein Gegenstück innerhalb der Profilstähle, welche durch die Schraube und durch eine Feder an eine Wand der ineinandergleitenden Profilstähle gepreßt werden, erschwert. Zusätzlich ist noch ein Anschlag gegen ein völliges Auseinanderziehen der beiden Profilstähle am umgebenden Profilstahl ausgebildet.

Durch die Verbindung zweier beabstandeter Dämpfelemente durch zwei ineinandergeschobene Profilstähle und durch Verklemmen der Profilstähle über eine Schraube unter einem innerhalb der Profilstähle liegenden Gegenstück wird eine nahezu steife Verbindung der Dämpfelemente geschaffen. Bei einem frontalen Aufprall eines Fahrzeugs auf den Schutzplankenanpralldämpfer weichen die Dämpfelemente speziell im Kopfbereich zur Seite aus. Über die beschriebene Verbindungsvorrichtung wird somit zusätzlich Aufprallenergie absorbiert. Um möglichst viel Aufprallenergie absorbieren zu können, müssen die beiden Profilstähle möglichst weit ineinandergeschoben sein.

Bei einem seitlichen Aufprall hat diese Verbindungseinrichtung jedoch den Nachteil, daß die Profilstähle sofort auf Anschlag zusammengeschoben werden und somit eine sehr starre Verbindung der beiden Dämpfelemente entsteht. Ein weiterer Nachteil dieser Konstruktion ist, daß bei einem frontalen oder seitlichen Aufprall die Profilstähle leicht deformiert werden und sie infolge der Deformation die gewünschte energieabsorbierende Gleiteigenschaft nicht mehr aufweisen, sondern quasi fest miteinander verbunden sind. Weiter ist es ungünstig, daß die Verbindungseinrichtung nur auf zwei beabstandete Dämpfelemente und nicht auf direkt benachbarte bzw. auf mehr als zwei nebeneinanderliegende Dämpfelemente anwendbar ist.

Die deutsche Offenlegungsschrift DE-A-2 816 487 offenbart einen Schutzplankenanpralldämpfer zur Verwendung von Hindernissen an Kraftfahrzeug-Verkehrswegen mit einer Vielzahl vor einer Betonabstützung angeordneten Dämpfelementen, die untereinander durch eine die Aufprallenergie absorbierende Vorrichtung verbunden sind, wobei die Vorrichtung ein quer zur Fahrtrichtung angeordnetes, mindestens zwei Dämpfelemente miteinander verbindendes Querseil umfaßt, das an den Dämpfelementen reibschlüssig festgelegt ist. Nachteilig an dem bekannten Anpralldämpfer ist jedoch die Tatsache, daß die über die Querseile miteinander verbundenen Dämpfelemente zueinander beabstandet sein müssen, um die Verbindung zu ermöglichen.

Demgemäß ist es Aufgabe der Erfindung, eine Vorrichtung zur Verbindung von Dämpfelementen der eingangs genannten Art derart weiterzubilden, daß zwei oder mehr direkt aneinanderliegende oder auch beabstandete Dämpfelemente durch die Verbindungseinrichtung des Schutzplankenanpralldämpfers so miteinander verbunden werden, daß die Aufprallenergie bei einem Frontalaufprall weitmöglichst absorbiert und die Energieabsorption bei einem Seitenaufprall nicht beeinträchtigt wird. Darüber hinaus soll es bei dem Anpralldämpfer auch möglich sein, unmittelbar benachbarte Dämpfelemente durch ein Querseil miteinander zu verbinden.

Die Aufgabe wird erfindungsgemäß dadurch gelöst, daß der Schutzplankenanpralldämpfer eine Vorrichtung aufweist, welche ein quer zur Fahrtrichtung angeordnetes, mindestens zwei Dämpfelemente miteinander verbindendes Querseil umfaßt, das an den Dämpfelementen reib- und/oder formschlüssig festgelegt ist, wobei die Befestigung des Querseils jeweils innerhalb eines Dämpfelementes erfolgt.

Der Vorteil der erfindungsgemäßen Ausbildung besteht darin, daß die miteinander zu verbindenden Dämpfelemente keinen Abstand voneinander aufweisen müssen, sondern auch direkt aneinander anliegen können. Ein weiterer Vorteil besteht darin, daß auch mehrere Dämpfelemente auf dem Querseil zwischen den beiden energieabsorbierenden Befestigungen des Querseils aufgereiht sein können. Die Dämpfelemente können dabei untereinander beabstandet und auch nicht beabstandet sein. Durch die erfindungsgemäße Verbindungsvorrichtung ergibt sich der weitere Vorteil, daß die Dämpfeigenschaften bei einem schrägen oder seitlichen Aufprall nicht durch eine auf Druck belastbare Verbindung beeinträchtigt werden.

Ein Vorteil der erfindungsgemäßen Ausbildung ergibt sich dadurch, daß die Befestigung des Querseils jeweils innerhalb eines Dämpfelements angeordnet ist. Durch diese Ausbildung ist es möglich, direkt aneinanderliegende Dämpfelemente miteinander zu verbinden.

Besonders günstig ist es, die Befestigung des Querseiles aus zwei zum anderen Ende des Querseils spitz zulaufende Klemmschienen auszubilden, zwischen denen das Klemmstück gehalten wird.

Dabei ist es sehr günstig, die Klemmschienen als U-Profile auszubilden, die sich mit der Öffnung gegenüberliegen und Aussparungen zum Einsetzen des Klemmstücks aufweisen.

Die Klemmschienen werden günstigerweise an ihren Stirnseiten über einen Flansch, welcher der Geometrie der Dämpfelemente angepaßt ist, mit den Dämpfelementen verbunden, wobei der innenseitige Flansch eine Durchgangsöffnung für das Querseil aufweist.

Weiter ist es vorteilhaft, daß der außenseitige Flansch und der innenseitige Flansch mit dem Dämpfelement über Rundkopfschrauben verbunden werden. Speziell bei der Verschraubung des außenseitigen Flansches von außen ist es wichtig, daß der außenliegende Schraubenkopf keine scharfen Kanten aufweist, welche ein anprallendes Fahrzeug zusätzlich beschädigen oder eine anprallende Person verletzen könnten.

Weiter ist es vorteilhaft das Querseil zwischen den Klemmstücken durch Seilspannschrauben in den Klemmstücken zu fixieren. Die Ausbildung ist zum einen kostengünstig und zum anderen kann das Querseil durch Einschrauben der Seilspannschrauben in die Klemmstücke gespannt werden.

Ebenso ist es vorteilhaft, im Querseil einen Seilspanner einzubauen. Dieser Seilspanner kann im Abstand zwischen zwei verbundenen Dämpfelementen bzw. bei mehreren verbundenen Dämpfelementen in einem mittleren Dämpfelement angeordnet sein.

Weitere vorteilhafte Weiterbildungen der Erfindung sind in den Unteransprüchen definiert.

Die Erfindung wird nachfolgend anhand in der Zeichnung dargestellter Ausführungsbeispiele näher erläutert. In der Zeichnung zeigen:
- Fig. 1: einen Schutzplankenanpralldämpfer in der Seitenansicht,
- Fig. 2: einen Schutzplankenanpralldämpfer mit drei Varianten der erfindungsgemäßen Verbindungseinrichtung im Aufriß,
- Fig. 3: die Einzelheit X aus Fig. 2,
- Fig. 4: den Schnitt A-A aus Fig. 3,
- Fig. 5: ein Ausführungsbeispiel der Befestigung mit reibschlüssiger Festlegung des Klemmstücks und
- Fig. 6: ein weiteres Ausführungsbeispiel der Befestigung mit reib und formschlüssiger Festlegung des Klemmstücks.

In Fig. 1 ist ein Schutzplankenanpralldämpfer in Seitenansicht dargestellt. Bei diesem Schutzplankenanpralldämpfer sind vor dem Hindernis mehrere Dämpfelemente 1 aufgereiht. Die Dämpfelemente 1 sind in dieser Ausführungsform durch zwei Spannseile an den Außenseiten und ein mittiges Spannseil miteinander verbunden. Die Dämpfelemente sind auf einer Betonfundamentplatte über einer auf Rollen gelagerten Fußkonstruktion angeordnet.

Fig. 2 zeigt den Schutzplankenanpralldämpfer im Aufriß. Bei Aufprall eines Fahrzeuges auf die Spitze des Aufpralldämpfers würden die Dämpfelemente speziell im Kopfbereich zur Seite gedrückt werden und erzielten somit keine dämpfende Wirkung für den Anprall des Fahrzeuges. In Fig. 2 sind drei Variationen zur Verbindung von Dämpfelementen senkrecht zur Verkehrsrichtung aufgezeigt, welche die auftretende Anprallenergie absorbieren. An der Spitze des Kopfstücks des Anpralldämpfers ist eine erste Variante dargestellt, in welcher zwei direkt aneinanderliegende Dämpfelemente 1 durch die energieabsorbierende Vorrichtung miteinander verbunden werden. Direkt links daneben ist die Verbindung von zwei beabstandeten Dämpfelementen 1 aufgezeigt und noch zwei Dämpfelemente weiter links ist beispielhaft die Verbindung von mehreren Dämpfelementen, in diesem Falle drei, dargestellt.

Fig. 3 zeigt die Einzelheit X aus Fig. 2. Dargestellt ist die energieabsorbierende Verbindungsvorrichtung bei beabstandeten Dämpfelementen 1.

Die beiden Dämpfelemente 1 sind über ein Querseil 10 miteinander verbunden. Das Querseil 10 ist über eine Befestigung 2 in den Dämpfelementen festgelegt. Die Befestigung 2 besteht aus einem Klemmstück 3, welches durch zwei sich gegenüberliegende und zum anderen Ende des Querseils 10 spitz zulaufende Klemmschienen 4,5 gehalten ist. Die Klemmschienen 4,5 sind in diesem Ausführungsbeispiel als U-Profile ausgebildet, welche sich mit der Öffnung gegenüberliegen und weisen an der Oberseite oder auch an der Unterseite Aussparungen 6 zum Einsetzen des Klemmstücks 3 auf. Die Aussparungen 6 können die Form von Kreisabschnitten oder auch eine andere geeignete Form zum Einsetzen des Klemmstücks 3 aufweisen. Die Klemmschienen 4,5 weisen an ihren Stirnseiten jeweils einen außenseitigen Flansch 7 und einen innenseitigen Flansch 8 zur Verbindung mit den Dämpfelementen 1 auf.

Die Geometrie des außenseitigen Flansches 7 bzw. des innenseitigen Flansches 8 ist zur geeigneten Verbindung mit den Dämpfelementen angepaßt. Der innenseitige Flansch 8 sowie auch das Dämpfelement 1 weist eine Durchgangsöffnung 13 auf. Die Durchgangsöffnung 13 kann als Bohrung oder auch als von oben herabführender U-Schlitz ausgebildet sein. Der außenseitige Flansch 7 und der innenseitige Flansch 8 werden mit dem Dämpfelement 1 über Rundkopfschrauben 9 oder auch über eine andere günstige Fügemöglichkeit, wie z.B. Schweißen, verbunden. Bei Verwendung der Rundkopfschrauben 9 wird der außenseitige Flansch 7 von außen zwischen den beiden Klemmschienenn 4,5 am Dämpfelement 1 angeschraubt. Beim innenseitigen Flansch werden die Rundkopfschrauben 9 günstigerweise links und rechts der Klemmschienen 4 und 5 positioniert.

Als Klemmstück 3 kann z.B. ein Abschnitt aus einer Vollwelle dienen, welcher am Umfang mit einer radial nach innen gerichteten Gewindebohrung versehen ist. In die Gewindebohrung wird zur Aufnahme des Querseils 10 eine Seilspannschraube 11 eingedreht. Das Querseil 10 ist zum Beispiel über eine Seilklemme mit der Seilspannschraube 11 verbunden. Das Querseil 10 führt entweder direkt zur anderen Seilspannschraube des gegenüberliegenden Klemmstücks 3 und wird durch Eindrehen der Seilspannschrauben 11 gespannt oder es führt, wie in diesem Ausführungsbeispiel dargestellt, zur Seilspannschraube 11 des Seilspanners 12. Der Seilspanner 12 besteht aus zwei Seilspannschrauben 11 und einem Mittelteil, wobei das Mittelteil hohl ausgebildet ist und an beiden Enden eine Gewindebohrung zur Aufnahme der Seilspannschrauben 11 aufweist.

Durch das Drehen des Mittelteils des Seilspanners 12 kann somit das Querseil 10 gespannt werden und die Klemmstücke 3 werden in die V-förmige Halterung der Klemmschienen 4,5 gezogen. Der Seilspanner 12 kann wie in diesem Ausführungsbeispiel dargestellt, im Abstand zwischen den beabstandeten Dämpfelementen 1 angeordnet sein, wobei bei geringem Abstand die Seilspannschrauben 11 des Seilspanners 12 durch die Durchgangsöffnung 13 treten können.

Bei der Verbindung mehrerer Dämpfelemente 1 ist die Ausbildung analog, jedoch wird der Seilspanner 12 in einem der mittleren Dämpfelemente 1 angeordnet.

Bei direkt aneinander anliegenden Dämpfelementen übernehmen die Seilspannschrauben 11 in den Klemmstücken 3 die Funktion des Seilspanners 12 und auf den Seilspanner 12 an sich wird verzichtet. Die Seilspannschrauben 11 sind bei dieser Ausbildungsform günstigerweise mit einem drehbaren Ring und einem Ansatz im Schaft für einen Werkzeugschlüssel ausgebildet.

In Fig. 4 ist der Schnitt A-A aus Fig. 3 dargestellt. Im Schnitt A-A ist zu sehen, wie das Klemmstück 3 von den sich mit der Öffnung gegenüberliegenden Klemmschienenn 4,5 gehaltert ist. Die Klemmschienen 4,5 sind mit dem außenseitigen Flansch 7 verschweißt. In der Mitte des Klemmstücks 3 ist die Seilspannschraube 11 und das Querseil 10 dargestellt.

Im Schnitt A-A ist auch aufgezeigt, daß bei Verwendung von Spannseilen 14 in Verkehrsrichtung die energieabsorbierende Vorrichtung zum Verbinden der Dämpfelemente 1 senkrecht zur Verkehrsrichtung oberhalb dieser Spannseile 14 angeordnet ist.

Fig. 5 zeigt ein Ausführungsbeispiel der Befestigung 2, in der das Klemmstück 3 zwischen den Klemmschienen 4,5 reibschlüssig festgelegt ist. Die Klemmschienen 4,5 sind an beiden Enden so miteinander verschraubt, daß sie das Klemmstück 3, welches hier als Würfel oder Quader ausgebildet ist zwischen sich durch Reibschluß fixieren. Die gesamte Befestigung 2 liegt auf dem Spannseil 14 auf, welches annähernd in Verkehrsrichtung verläuft und wird durch die Zugkraft des Querseiles 10 gegen die Innenwandung des Dämpfelementes 1 gezogen und dadurch am Dämpfelement 1 festgelegt.

In Fig. 6 ist ein weiteres Ausführungsbeispiel einer Befestigung 2 dargestellt, bei welcher die zwei Klemmschienen 4,5 über eine Schraube und eine Feder 15 miteinander verbunden sind. Das Klemmstück 3 ist keilförmig ausgebildet und wird durch die Zugkraft der Feder 15 zwischen den Klemmschienen 4,5 reib und formschlüssig gehalten. An den Klemmschienen 4,5 sind für die Verschraubung Langlöcher ausgebildet, so daß sich die Klemmschienen 4,5 in einem gewissen Winkelbereich scharnierartig aufweiten können. Die Festlegung der Befestigung 2 am Dämpfelement 1 erfolgt hier analog wie im Ausführungsbeispiel nach Fig.5.

## Patentansprüche

1. Schutzplankenanpralldämpfer zur Verwendung vor Hindernissen an Kraftfahrzeug-Verkehrswegen mit einer Vielzahl vor einer Betonabstützung angeordneten Dämpfelementen (1), die untereinander durch eine die Aufprallenergie absorbierende Vorrichtung verbunden sind, wobei die Vorrichtung ein quer zur Fahrtrichtung angeordnetes, mindestens zwei Dämpfelemente (1) miteinander verbindendes Querseil (10) umfaßt, das an den Dämpfelementen (1) reib und/oder formschlüssig festgelegt ist, **dadurch gekennzeichnet,** daß die Befestigung (2) jeweils innerhalb eines Dämpferelements (1) angeordnet ist.

2. Schutzplankenanpralldämpfer nach Anspruch 1, **dadurch gekennzeichnet,** daß die Befestigung (2) des Querseiles (10) plastisch verformbar ausgebildet ist.

3. Schutzplankenanpralldämpfer nach mindestens einem der vorangegangenen Ansprüche, **dadurch gekennzeichnet,** daß die Befestigung (2) ein Klemmstück (3) und eine Klemmvorrichtung mit mindestens zwei Klemmschienen (4,5) aufweist.

4. Schutzplankenanpralldämpfer nach Anspruch 3, **dadurch gekennzeichnet,** daß die Klemmschienen (4,5) zum anderen Ende des Querseiles (10) spitz zulaufen und in dem entstehenden keilförmigen Spalt das Klemmstück (3) halten.

5. Schutzplankenanpralldämpfer nach Anspruch 3 oder 4, **dadurch gekennzeichnet,** daß die Klemmschienen (4,5) als U-Profile ausgebildet sind, welche sich mit der Öffnung gegenüberliegen und Aussparungen (6) zum Einsetzen des Klemmstücks (3) aufweisen.

6. Schutzplankenanpralldämpfer nach mindestens einem der Ansprüche 3 bis 5, **dadurch gekennzeichnet,** daß die Klemmschienen (4,5) an ihren Stirnseiten einen außenseitigen Flansch (7) und einen innenseitigen Flansch (8) zur Verbindung mit dem Dämpfelement (1) aufweisen.

7. Schutzplankenanpralldämpfer nach Anspruch 6, **dadurch gekennzeichnet,** daß der innenseitige Flansch (8) eine Durchgangsöffnung (13) aufweist.

8. Schutzplankenanpralldämpfer nach Anspruch 6 oder 7, **dadurch gekennzeichnet,** daß der außenseitige Flansch (7) und der innenseitige Flansch (8) mit dem Dämpfelement (1) über Rundkopfschrauben (9) verbunden ist.

9. Schutzplankenanpralldämpfer nach mindestens einem der Ansprüche 3 bis 8, **dadurch gekennzeichnet,** daß das Querseil (10) zwischen den Klemmstücken (3) durch Seilspannschrauben (11) in den Klemmstücken (3) befestigt ist.

10. Schutzplankenanpralldämpfer nach mindestens einem der vorangegangenen Ansprüche, **dadurch gekennzeichnet,** daß im Querseil (10) ein Seilspanner (12) eingebaut ist.

11. Schutzplankenanpralldämpfer nach Anspruch 10, **dadurch gekennzeichnet,** daß der Seilspanner (12) im Abstand zwischen den zwei verbundenen Dämpfelementen (1) bzw. bei mehreren verbundenen Dämpfelementen (1) in einem mittleren Dämpfelement (1) angeordnet ist.

## Claims

1. A protective barrier collision buffer for use in front of obstacles on motor vehicle traffic routes, with a plurality of absorbing elements (1) arranged in front of a concrete support and which are connected to one another by a device absorbing the impact energy, wherein the device comprises a transverse cable (10) arranged transverse to the direction of travel and connecting together at least two absorbing elements (1), the cable being fixed on the absorbing elements (1) by frictional and/or positive engagement, characterized in that the fixing (2) is arranged in each case within an absorbing element (1).

2. A protective barrier collision buffer according to claim 1, characterized in that the fixing (2) of the transverse cable (10) is of plastically deformable nature.

3. A protective barrier collision buffer according to at least one of the preceding claims, characterized in that the fixing (2) comprises a clamping piece (3) and a clamping device with at least two clamping rails (4, 5).

4. A protective barrier collision buffer according to claim 3, characterized in that the clamping rails (4, 5) run acutely together towards the other end of the transverse cable (10) and hold the clamping piece (3) in the resulting wedge-shaped gap.

5. A protective barrier collision buffer according to claim 3 or 4, characterized in that the clamping rails (4,5) are formed as U-profiles, which have their openings opposed and comprise recesses (6) for fitting the clamping piece (3).

6. A protective barrier collision buffer according to at least one of claims 3 to 5, characterized in that the clamping rails (4, 5) comprise an outside flange (7) and an inside flange (8) at their ends for connection to the absorbing element (1).

7. A protective barrier collision buffer according to claim 6, characterized in that the inside flange (8) has a through opening (13).

8. A protective barrier collision buffer according to claim 6 or 7, characterized in that the outside flange (7) and the inside flange (8) are connected to the absorbing element (1) through round-headed screws (9).

9. A protective barrier collision buffer according to at least one of claims 3 to 8, characterized in that the transverse cable (10) is fixed between the clamping pieces (3) by cable tensioning screws (11) in the clamping pieces (3).

10. A protective barrier collision buffer according to at least one of the preceding claims, characterized in that a cable tensioner (12) is incorporated in the transverse cable (10).

11. A protective barrier collision buffer according to claim 10, characterized in that the cable tensioner (12) is arranged in the space between the two connected absorbing elements (1) or in a central absorbing element (1) in the case of several connected absorbing elements (1).

## Revendications

1. Barrière de sécurité amortissant les chocs pour éviter des obstacles sur des voies de circulation pour véhicules, comprenant une multiplicité d'éléments amortisseurs (1) disposés devant un appui en béton et raccordés entre eux par un dispositif absorbant l'énergie des impacts, le dispositif comprenant un câble transversal (10) tendu transversalement au sens de la circulation et reliant au moins deux éléments amortisseurs (1) entre eux, et qui est fixé aux éléments amortisseurs (1) par friction ou par adaptation de forme, caractérisé en ce que chaque dispositif de fixation (2) de ce câble transversal est placé à l'intérieur d'un élément amortisseur (1).

2. Barrière de sécurité amortissant les chocs selon la revendication 1, caractérisée en ce que le dispositif de fixation (2) du câble transversal (10) est déformable plastiquement.

3. Barrière de sécurité amortissant les chocs selon au moins l'une des revendications précédentes, caractérisée en ce que le dispositif de fixation (2) présente une pièce de serrage (3) et un dispositif de serrage comprenant au moins deux rails de serrage (4, 5).

4. Barrière de sécurité amortissant les chocs selon la revendication 3, caractérisée en ce que les rails de serrage (4, 5) convergent en direction de l'autre extrémité du câble transversal (10) et maintiennent la pièce de serrage (3) dans la fente en forme de coin ainsi créée.

5. Barrière de sécurité amortissant les chocs selon l'une des revendications 3 ou 4, caractérisée en ce que les rails de serrage (4, 5) présentent des profils en U, dont les ouvertures se font face, et comportant des évidements (6) pour l'engagement de la pièce de serrage (3).

6. Barrière de sécurité amortissant les chocs selon l'une des revendications 3 à 5, caractérisée en ce que les rails de serrage (4, 5) présentent, sur leurs faces frontales, une bride extérieure (7) et une bride intérieure (8) raccordées à l'élément amortisseur (1).

7. Barrière de sécurité amortissant les chocs selon la revendication 6, caractérisée en ce que la bride intérieure (8) présente un percement débouchant (13).

8. Barrière de sécurité amortissant les chocs selon l'une des revendications 6 ou 7, caractérisée en ce que la bride extérieure (7) et la bride intérieure (8) sont raccordées à l'élément amortisseur (1) par des vis à tête ronde (9).

9. Barrière de sécurité amortissant les chocs selon au moins l'une des revendications 3 à 8, caractérisée en ce que le câble transversal (10) est fixé dans les pièces de serrage (3) par des vis de tension de câble (11) prévues dans lesdites pièces de serrage (3).

10. Barrière de sécurité amortissant les chocs selon au moins l'une des revendications précédentes, caractérisée en ce qu'un tendeur de câble (12) est intégré au câble transversal (10).

11. Barrière de sécurité amortissant les chocs selon la revendication 10, caractérisée en ce que le tendeur de câble (12) est placé à distance entre les deux éléments amortisseurs (1) reliés ou dans un élément amortisseur central (1) si plusieurs éléments amortisseurs (1) sont raccordés.
